# EUROPÄISCHE PATENTSCHRIFT

(11) **EP 0 499 910 B1**
(45) Veröffentlichungstag und Bekanntmachung des Hinweises auf die Patenterteilung: **27.09.1995**
(21) Anmeldenummer: 92102121.8
(22) Anmeldetag: 08.02.1992
(51) Int. Cl.: F23H 17/00, F23H 9/10

(54) **Feuerungsrost**
Firing grate
Grille de foyer

(30) Priorität: 18.02.1991 DE 4105328
(43) Veröffentlichungstag der Anmeldung: 26.08.1992
(73) Patentinhaber: Noell-KRC Energie- und Umwelttechnik GmbH, 04435 Schkeuditz (DE)
(72) Erfinder: Krieger, Friedrich, W-8700 Würzburg (DE)
(74) Vertreter: Lüdtke, Frank

(56) Entgegenhaltungen:
- CH-A- 352 283
- DE-C- 450 676
- FR-A- 2 304 859
- US-A- 3 126 846

## Beschreibung

Die Erfindung betrifft einen Feuerungsrost für einen Verbrennungsofen.

Derartige Feuerungsroste bestehen in der Regel aus horizontalen oder schräg angeordneten dachziegelartig hintereinanderliegenden Reihen von Roststäben von denen beispielsweise jeder zweiten Reihe ein Antrieb zur Bewegung des Brenngutes und zur Verbesserung der Schürwirkung zugeordnet ist. Die Bewegung der Roststabreihen erfolgt im wesentlichen dadurch, daß mehrere Roststabreihen zusammengefaßt und von einem einzigen Antrieb betätigt werden. Ein derartiger Rost ist aus der DE-C 24 46 724 bekannt, bei der ein hinter einem Schlitten angeordneter Zylinder den Schlitten, auf dem mehrere bewegliche Roststabreihen auf Roststabträgern sitzen, in Vorschubrichtung der Roststabreihen bewegt.
Problematisch ist die Anordnung der Antriebe und Bewegungselemente im Unterwindbereich unterhalb der Feuerungsrostebene, weil sie dort einer erhöhten Störungsanfälligkeit unterliegen, bedingt durch die Feuerungstemperatur und den möglichen Durchfall von Brenngut zwischen den Roststäben. Dadurch leidet die Betriebssicherheit derartiger Antriebe, die in diesem Unterwindbereich nicht kontrolliert oder gewartet werden können, solange der Ofen in Betrieb ist.

Aus der DE-C 30 07 678 ist bekannt geworden, die Roststabträger auf Torsionswellen anzuordnen und diese aus dem Unterwindbereich herauszuführen, so daß die wesentlichen Teile des Antriebes wie Hubzylinder, Schwenkgestänge und Gradführungen außerhalb der Ofenwand angeordnet sind. Problematisch ist bei diesem Vorschlag, die Vielzahl der durch die Ofenwand ragenden Torsionswelle und die Vielzahl der außerhalb der Ofenwand liegenden Dreh-, Schwenk- und Gradführungen sowie der im Ofen angeordneten Roststabgelenke.

Ein Systemvergleich zwischen den beiden Anordnungen nach dem Stand der Technik zeigt, daß pro Rostfeld mehrere 100 bewegliche Stellen in der Antriebskette existieren.

FR-A-23 04 859 beschreibt ein Feuerungsrost, bei dem nur der Zylinder außerhalb des Ofenraumes liegt, während Kolbenstangen, Rollen und Rollbahnen dem schmutzigen Unterwindraum ausgesetzt sind. So ist während des Betriebes eine Beobachtung und Wartung nicht möglich. Bei der von der Anmelderin vorgeschlagenen Lösung liegen alle Antriebs- und Lagerarten außerhalb des Ofenraumes.
DE-C-450 676 beschreibt ein Stufenrost mit beweglichen Stufen, bei denen zwar alle Antriebsteile außerhalb des Ofenraumes liegen, es gibt jedoch keinen Rostwagen, so daß für jede bewegliche Roststabreihe eine Schlitzdichtung für die Querträger in der Ofenwand erforderlich sind. Dazu kommt, daß für die Längsträger breitere Rollen und Rollenbahnen erforderlich sind, was erhöhte Aufwendungen erfordert.

Von daher liegt der Erfindung das Problem zugrunde, ein Feuerungsrost für einen Verbrennungsofen vorzuschlagen, bei dem die Zahl der Gleitstellen auf ein Minimum reduziert ist und diese möglichst alle außerhalb des Unterwindbereiches angeordnet werden sollen.

Das Problem wird erfindungsgemäß durch Anspruch 1 gelöst.
Vorteilhafte Weiterbildungen der Erfindung sind in den Unteransprüchen erfaßt.

Die Erfindung ist gekennzeichnet durch ein Feuerungsrost für Verbrennungsöfen, insbesondere zur Verbrennung von Müll bestehend aus dachziegelartig hintereinanderliegenden Reihen von Roststäben mit Roststabträgern, von denen jeder zweite auf einem beweglichen Wagen gelagert ist, während die restlichen Roststabträger ortsfest sind und wobei dieser Wagen einen außerhalb des Unterwindbereiches des Feuerungsrostes gelegenen Bewegungsantrieb hat, der aus beispielsweise Hydraulikzylindern besteht, die an eine den Wagen bewegende Achse gekoppelt sind und wobei die Achse durch eine Schlitzdichtung in der Ofenwand ragt. Wichtig ist dabei, daß alle Antriebsglieder in Vorschubrichtung der Roststäbe wirken können, damit keine Schwenklager erforderlich sind.
Eine derartige Anordnung außerhalb des Unterwindbereiches ist vorteilhaft, weil damit praktisch jegliche Verschmutzung der Antriebsglieder ausgeschlossen ist und die wenigen beweglichen Antriebsglieder des Wagens, die noch vorhanden sind, außerhalb des Ofenraumes kontrolliert und gewartet werden können.

Der einzige kritische Punkt ist eine Schlitzdichtung, die aus einer auf der Achse abgedichteten Scheibe besteht, die ihrerseits zwischen zwei Seitenführungen innerhalb eines Gehäuses an der Wand des Ofens liegt. Die Seitenführungen können als Flachdichtung für die Scheibe augebildet sein.
Flachdichtungen haben sich bewährt und können störungsunanfällig gestaltet werden. Zur zusätzlichen Abdichtung kann der Raum zwischen beispielsweise den äußeren Flachdichtungen, also rund um die Scheibe, zusätzlich mit Sperrluft beaufschlagt werden. Damit ist sichergestellt, daß kein Staub oder ähnliches aus dem Bereich unter dem Feuerungsrost in die Schlitzdichtung eindringen und schließlich nach außen gelangen kann.

In Weiterführung des Erfindungsgedankens wird die Achse außerhalb des Unterwindbereiches in einer Bahnführung, z. B. Rollenbahnführung, gelagert. Dabei kann diese Rollenbahnführung erfindungsgemäß durch ein Stahlbandrollo abgedeckt werden.

Derartige Rollenbahnführungen und Stahlbandrollos haben sich bei grobem Betrieb bewährt und sorgen außerdem für eine sichere Führung der Wagenachse.

Erfahrungsgemäß verschleißen die Roststäbe nach längerer Ofenreise an ihren Ober- und Basisflächen. Dadurch könnte bei konstantem Antriebspunkt eine nichtlineare Vorschubbewegung des Roststabes entstehen, die durch eine Höhenverstellung - unter Berücksichtigung der Winkellage der Rollenbahnführung kompensiert werden kann. Diese Höhenverstellung kann im einfachsten Fall aus Zulageblechen unter dem Lagerbock der Führung bestehen. Sie kann sogar vor Inbetriebnahme des Feuerungsrostes derart eingestellt sein, daß entsprechend der Plan-Dauer der Ofenreise und dem resultierenden Verschleiß der Roststäbe, eine mittlere Vorschubrichtung gewählt wird.

Bei der Erfindung sind mehrere Methoden der Abstützung des Drehmomentes, das von dem Antrieb auf den Wagen wirkt vorgesehen. Es kann eine zur Antriebsachse parallele, nicht angetriebene Achse vorgesehen sein, die beide Wagenseiten verbindet und einseitig außerhalb des Unterwindbereiches gelagert ist; oder es kann nur eine größere, torsionssteife, beide Wagenseiten verbindende, angetriebene Achse, wenn räumlich möglich, verwendet werden, die mindestens an einer Wagenseite außerhalb des Unterwindbereiches mit einem Zwickelblech verbunden ist, das von, allseitig die Bahnführungen umgreifende, doppelten Rollenlagern oder Gleitlagern geführt wird.

Schließlich können kurze Wagenachsen lediglich mit den Seitenwangen des Wagens verbunden sein, ohne daß die Antriebsachse beide Wagenseiten verbindet.
Diese Bauform kann Anwendung finden, wenn nur geringe Torsionskräfte auftreten. Die Seitenwangen des Wagens werden dann lediglich durch die Roststabträger miteinander verbunden.

Bei dem erfindungsgemäßen System ist die Zahl der Verschleißstellen im Vergleich zum Stand der Technik auf nur 16 bzw. 24 Elemente, je nach Art der angewendeten Drehmomentstütze, bei gleicher Länge des Feuerungsrostes reduziert worden.

Dies ist auch darauf zurückzuführen, daß zu wartende Gelenke im Bereich der Roststäbe bewußt vermieden werden. Die Roststäbe werden auf die Roststabträger gelegt und - soweit beweglich - nur von diesen Roststabträgern mitgenommen.

Anhand schematischer Zeichnungen soll die Erfindung näher erläutert werden.

Es zeigen
- Figur 1: eine Draufsicht auf einen beweglichen Wagen eines Feuerungsrostes,
- Figur 2: eine Seitenansicht eines Feuerungsrostes analog Schnitt A-A in Figur 1,
- Figur 3: einen Schnitt B-B gemäß Figur 1 durch die Schlitzdichtung,
- Figur 4: eine Festlagerseite eines weiteren Feuerungsrostes im Teilschnitt,
- Figur 5: eine Rollenbahnführung im Schnitt,
- Figur 6: eine schematisierte Draufsicht auf einen anderen Wagen eines Feuerungsrostes,
- Figur 7: einen schematisierten Schnitt durch den Wagen gemäß Figur 6,
- Figur 8: eine schematisierte Draufsicht auf einen weiteren beweglichen Wagen eines Feuerungsrostes,
- Figur 9: einen schematisierten Schnitt durch den Wagen gemäß Figur 8.

Figur 1 zeigt eine Draufsicht auf einen beweglichen Wagen (2). Die Roststäbe (12) (Fig. 2) liegen auf beweglichen Roststabträgern (1) des Wagens (2) auf. Der Wagen (2) hat eine nicht angetriebene Achse (3), die einseitig außerhalb des Feuerungsraumes (4) und der Ofenwand (5) im Lagerbock (6) gehalten wird. Weiterhin hat der Wagen (2) eine angetriebene Achse (7), die auf beiden Seiten des Wagens (2) außerhalb der Ofenwände (5) in Rollenbahnführungen (8) gelagert und von Zylindern (9) bewegt werden. Die Durchbrüche in der Ofenwand (5) sind auf Jeder Achse mit Schlitzdichtungen (10) verschlossen. Zylinder (9) und Rollenbahnführung (8) sowie die Roststäbe (12) liegen in einer Wirkrichtung. Daraus folgt, daß auch die Schlitzdichtung (10) in Wirkrichtung beweglich ist.

Figur 2 zeigt das Ofengerüst (17) aus Stahlträgern an dem die Ofenwand (5) befestigt ist, die den Feuerungsraum begrenzt. Auf dem Wagen (2), angetrieben durch Achse (7) und zusätzlich geführt durch Achse (3), sind Roststabträger (1) angeordnet. Weitere Roststäbe (19) sind auf ortsfesten Roststabträgern (20) - nicht auf dem Wagen (2) gelagert - angeordnet. Der Zylinder (9) bewegt die Achse (7) des Wagens, die im Lagerbock (6) ruht, der von der, auf dem höhenverstellbaren Bock (21) angeordneten, Rollenbahnführung (8) in Bewegungsrichtung der beweglichen Roststäbe (12) geführt wird. Die Achsen (3, 7) durchgreifen eine Schlitzdichtung (10) an der Ofenwand (5).

Figur 3 zeigt die Achse (7) des Wagens (2), auf der eine Scheibe (11) der Schlitzdichtung (10) gemäß Schnitt B-B in Figur 1 angeordnet ist. Die Scheibe (11) ist zwischen Flachdichtungen (13) längsbeweglich gelagert. Dieses labyrinthartige Dichtungssystem wird durch ein dichtes Gehäuse (14) mit Deckel (15) umschlossen und durch Verschraubungen (16) gehalten. Das Gehäuse weist einen Sperrluftanschluß (18) auf, der den Raum im Gehäuse (14) außerhalb der Flachdichtungen (13) und der Scheibe (11) mit Sperrluft beaufschlagt. Das Gehäuse (14) der Schlitzdichtung ist an der Ofenwand (5) befestigt.
An der Loslagerseite des Wagens ist die Scheibe (11) mit einer Dichtung (22) zur Achse (7) versehen, damit die Achse (7) sich wärmebedingt dehnen kann, ohne Druck auf die Flachdichtungen (13) auszuüben.

Figur 4 zeigt in Seitenansicht eine geschnittene Achse (23) eines nicht dargestellten Wagens.
Die Achse (23) ist als torsionssteifes Rohr ausgebildet, an das ein Zwickelblech (24) angeschweißt ist. Die Schlitzdichtung (25) ist in der gemäß Figur 3 beschriebenen Art ausgeführt.
An dem Zwickelblech (24) und dem angeflanschten Lagerschild (31) sind obere bzw. untere Rollenlager (28), (38) bzw. (29, 39) angeordnet, die sich an der Rollenbahnführung (27) auf dem Lagerbock (30) abstützen. Durch den Versatz der Lagerstellen relativ zur Achse (23) des Wagens wirkt das Zwickelblech (24) wie eine Drehmomentstütze.

Figur 5 zeigt gemäß Schnitt C-C in Figur (4) schematisch eine Lagerstelle an der Rollenbahnführung (27), die mittels Verschraubung (33) und Zentrierleiste (32) mit Lagerbock (30) verbunden ist. Mit der Achse (23) ist das Zwickelblech (24) verschweißt; vor dem durch Verschraubung (34) das Lagerschild (31) gehalten wird. Die Lagerung ist als Festlager ausgebildet. Je Lagerstelle ist ein Rollenlager (28) mit Befestigung (36) für die obere Vertikalführung und ein Rollenlager (35) zur Axialführung im Zwickelblech (24) sowie ein unteres Rollenlager (29) mit Befestigung (40) und ein seitliches Rollenlager (37) zur Axialführung im Lagerschild (31) angeordnet.

Figur 6 stellt schematisch einen anderen erfindungsgemäßen Wagen dar, dessen Wangen (41, 42) und Mittelstütze (43) auf der als Rohr ausgebildeten Antriebsachse (44) angeordnet sind.
Auf den Wangen liegen die beweglichen Roststabträger (45) für die Roststäbe (46) (Fig. 7). Eine torsionssteife Festlagerung (47) einerseits und ein Loslager (48) andererseits, lassen eine Bewegung der Antriebsachse (44) in Bahnführungen zu, wie bei den vorhergehenden Figuren beschrieben. Schlitzdichtungen (49, 50) dichten die Lager zum Unterwindbereich des Ofens ab.

Figur 7 zeigt einen schematisierten Schnitt entlang der Antriebsachse (44) durch den Wagen gemäß Figur 6. Die Lage der beweglichen Roststabträger (45) mit den aufgelegten Roststäben (46) wird verdeutlicht.

Figur 8 stellt schematisiert einen weiteren erfindungsgemäßen Wagen dar, dessen Seitenwangen (51, 52) jeweils einen Antriebsachsstummel (53, 54) haben, der durch die Schlitzdichtung (59, 60) an der Ofenwand geführt und in Lager (57, 58) gehalten wird.
Die Achsstummel (53, 54) sind analog der Darstellung in Figur 4 gelagert.

Die Seitenwangen (51, 52) des Wagens sind lediglich durch stabile Roststabträger (55) miteinander verbunden, auf denen die Roststäbe (56) lagern, wie es in Figur 9 dargestellt ist.

## Patentansprüche

1. Feuerungsrost für Verbrennungsöfen, insbesondere zur Verbrennung von Müll, bestehend aus dachziegelartig hintereinanderliegenden Reihen von Roststäben (12),(19),(46),(56) auf Roststabträgern (1), (20), (45), (55), von denen jeder zweite antreibbar ist und wobei alle Antriebsglieder in Vorschubrichtung der Roststäbe (12), (46), (56) wirken, dadurch gekennzeichnet, daß die antreibbaren Roststabträger (1), (20), (45), (55) auf Seitenwangen (41), (42), (51), (52) eines Wagens (2) gelagert sind, die beidseits außerhalb eines Unterwindbereiches (4) des Feuerungsrostes gelegene Bewegungsantriebe mit einem Fluidzylinder (9) und mindestens eine den wagen (2) auf jeder Seite bewegenden Achse (7), (23), (44), (53), (54) haben.

2. Feuerungsrost nach Anspruch 1, gekennzeichnet durch mindestens eine Drehmomentstütze (24) an einer Seite des Wagens, die ebenfalls außerhalb des Unterwindbereiches (4) angeordnet ist.

3. Feuerungsrost nach Anspruch 1 oder 2, dadurch gekennzeichnet, daß die Achsen als mit den Seitenwangen (51), (52) des Wagens verbundene Achsstum mel (53), (54) ausgebildet sind.

4. Feuerungsrost nach einem der Ansprüche 1 bis 3, dadurch gekennzeichnet, daß die bewegten Achsen (7), (23), (44), (53), (54) durch eine Schlitzdichtung (10), (25), (41), (50), (59), (60) in einer Wand (5) des Verbrennungsofens ragen.

5. Feuerungsrost nach einem der Ansprüche 1 bis 3, dadurch gekennzeichnet, daß die Schlitzdichtung (10), (25), (49), (50), (59), (60) aus einer auf der Achse (23) abgedichteten Scheibe (11) besteht, die zwischen zwei Seitenführungen (13), (14), (15) gleitet.

6. Feuerungsrost nach Anspruch 4, dadurch gekennzeichnet, daß der Raum innerhalb der Schlitzdichtung (10), (25), (49), (50), (59), (60) mit Sperrluft (18) beaufschlagt ist.

7. Feuerungsrost nach einem der Ansprüche 1 bis 5, dadurch gekennzeichnet, daß die Achsen (3), (7), (23), (44), (53), (54) außerhalb des Unterwindbereiches (4) an Bahnführungen (8), (27) gelagert sind.

8. Feuerungsrost nach Anspruch 6, dadurch gekennzeichnet, daß die Bahnführung (8), (27) durch ein Stahlbandrollo abgedeckt ist.

9. Feuerungsrost nach Anspruch 6 oder 7, dadurch gekennzeichnet, daß die Bahnführung (8), (27) eine einen Roststabverschleiß kompensierbare Höhenverstellung aufweist.

10. Feuerungsrost nach einem der Ansprüche 6 bis 9, dadurch gekennzeichnet, daß die Bahnführung (8), (27) als Rollenbahnführung (Fig. 5) mit allseitigem Umgriff von Rollenlagern (28), (29), (35), (38), (39) ausgebildet ist.

## Claims

1. Furnace grating for combustion furnaces, more especially for incinerating refuse, comprising rows of grating bars (12), (19), (46), (56), which lie one behind the other in the manner of roofing tiles on grating bar supports (1), (20), (45), (55), of which every second support is drivable, and wherein all of the driving members operate in the feed direction of the grating bars (12), (46), (56), characterised in that the drivable grating bar supports (1), (20), (45), (55) are mounted on lateral walls (41), (42), (51), (52) of a carriage (2), said supports having displacement drives, which are situated on each side externally of a forced-draught region (4) of the grating bar and provided with a hydraulic cylinder (9), and at least one axle (7), (23), (44), (53), (54) which moves the carriage (2) on each side.

2. Furnace grating according to claim 1, characterised by at least one torque support (24) on one side of the carriage, which support is likewise disposed externally of the forced-draught region (4).

3. Furnace grating according to claim 1 or 2, characterised in that the axles are configured as axle portions (53), (54), which are connected to the lateral walls (51), (52) of the carriage.

4. Furnace grating according to one of claims 1 to 3, characterised in that the moving axles (7), (23), (44), (53), (54) protrude through a slotted seal (10), (25) , (41), (50), (59), (60) in a wall (5) of the combustion furnace.

5. Furnace grating according to one of claims 1 to 3, characterised in that the slotted seal (10), (25), (49), (50), (59), (60) comprises a disc (11), which is sealed on the axle (23) and slides between two lateral guide means (13), (14), (15).

6. Furnace grating according to claim 4, characterised in that blocking air (18) acts on the space internally of the slotted seal (10), (25), (49), (50), (59), (60).

7. Furnace grating according to one of claims 1 to 5, characterised in that the axles (3), (7), (23), (44), (53), (54) are mounted on track guide means (8), (27) externally of the forced-draught region (4).

8. Furnace grating according to claim 6, characterised in that the track guide means (8), (27) is covered by a roll of steel strip.

9. Furnace grating according to claim 6 or 7, characterised in that the track guide means (8), (27) has a vertical adjustment which can compensate for wear on the grating bars.

10. Furnace grating according to one of claims 6 to 9, characterised in that the track guide means (8), (27) is configured as a roller track guide means (Fig. 5) with roller bearings (28), (29), (35), (38), (39) being surrounded on all sides.

## Revendications

1. Grille de chauffe pour fours d'incinération, en particulier pour l'incinération d'ordures, formée de rangées de barreaux (12), (19), (46), (56) disposées les unes derrière les autres à la manière de tuiles, sur des supports de barreaux (1), (20), (45), (55) aptes à être entraînés à raison d'un sur deux, étant précisé que tous les organes d'entraînement agissent dans le sens d'avance des barreaux (12), (46), (56), caractérisée en ce que les supports de barreaux aptes à être entraînés (1), (20), (45), (55) sont montés sur les flancs latéraux (41), (42), (51), (52) d'un chariot (2) qui comportent, des deux côtés et à l'extérieur d'une zone sous grille (4) de la grille de chauffe, des entraînements pourvus d'un vérin à fluide (9), et au moins un arbre (7), (23), (44), (53), (54) qui déplace le chariot (2) de chaque côté.

2. Grille de chauffe selon la revendication 1, caractérisée par au moins un support de couple de rotation (24), sur un côté du chariot, qui est disposé lui aussi à l'extérieur de la zone sous grille (4).

3. Grille de chauffe selon la revendication 1 ou 2, caractérisée en ce que les arbres sont conçus comme des fusées d'essieu (53), (54) reliées aux flancs latéraux (51), (52) du chariot.

4. Grille de chauffe selon l'une des revendications 1 à 3, caractérisée en ce que les arbres déplacés (7), (23), (44), (53), (54) dépassent d'un joint à fente (10), (25), (49), (50), (59), (60) prévu dans une paroi (5) du four d'incinération.

5. Grille de chauffe selon l'une des revendications 1 à 3, caractérisée en ce que le joint à fente (10), (25), (49), (50), (59), (60) se compose d'une rondelle (11), rendue étanche sur l'arbre (23), qui glisse entre deux guides latéraux (13), (14), (15).

6. Grille de chauffe selon la revendication 4, caractérisée en ce que l'espace situé à l'intérieur du joint à fente (10), (25), (49), (50), (59), (60) est sollicité par de l'air de blocage (18).

7. Grille de chauffe selon l'une des revendications 1 à 5, caractérisée en ce que les arbres (3), (7), (23), (44), (53), (54) sont montés à l'extérieur de la zone sous grille (4), sur des guides formant glissières (8), (27).

8. Grille de chauffe selon la revendication 6, caractérisée en ce que le guide formant glissière (8), (27) est couvert par un store en ruban d'acier.

9. Grille de chauffe selon la revendication 6 ou 7, caractérisée en ce que le guide formant glissière (8), (27) comporte un réglage en hauteur apte à compenser l'usure des barreaux.

10. Grille de chauffe selon l'une des revendications 6 à 9, caractérisée en ce que le guide formant glissière (8), (27) est conçu sous la forme d'un guide de transporteur à rouleaux (Figure 5) entouré de tous côtés par des paliers à rouleaux (28), (29), (35), (38), (39).
